# EUROPÄISCHE PATENTSCHRIFT

(11) **EP 0 781 363 B1**
(45) Veröffentlichungstag und Bekanntmachung des Hinweises auf die Patenterteilung: **25.11.1998**
(21) Anmeldenummer: 95928409.2
(22) Anmeldetag: 04.08.1995
(51) Int. Cl.: E02D 17/08

(54) **VERBAUPLATTE**
TRENCH FALSEWORK PANEL
PANNEAU DE BLINDAGE

(30) Priorität: 12.09.1994 DE 4432465
(43) Veröffentlichungstag der Anmeldung: 02.07.1997
(73) Patentinhaber: Richter, Wolfgang, 52393 Hürtgenwald (DE)
(72) Erfinder: KRINGS, Josef, D-52525 Heinsberg (DE)
(74) Vertreter: von Creytz, Dietrich, Dipl.-Phys.
(86) Internationale Anmeldenummer: DE9501047
(87) Internationale Veröffentlichungsnummer: WO9608610

(56) Entgegenhaltungen:
- DE-A- 2 624 954
- US-A- 3 593 528

## Beschreibung

Die Erfindung betrifft eine Verbauplatte, bestehend aus zwischen zwei rechteckigen Deckblechen eingeschlossenen Profilblechelementen und umlaufenden, mit den Deckblechen verschweißten Hohlprofilen, vorzugsweise als Rahmenkonstruktion aus umlaufend geschlossenen Hohlprofilen, zum Einsatz bei der Grabenverschalung im Tiefbau.

Eine Verbauplatte mit umlaufendem Hohlprofil wird in DE 30 15 110 Al beschrieben. Diese ebenfalls zum Abstützen von Grabenwänden vorgesehene Verbauplatte besitzt sich im wesentlichen über die gesamte Plattenfläche erstreckende Außenbleche, einen rechteckigen, die Ränder des Außenblechs abstützenden Rahmen und den Rahmen versteifende, einander kreuzende Profile. Die Rahmenprofile bilden zusammen mit den Außenblechen geschlossene Kastenhohlprofile, also einen den Plattenkörper begrenzenden Hohlprofilrahmen. Dieser kann im einzelnen bestehen aus einer oberen Amboßtraverse (Druckholm), auf die bei Betrieb mit der Baggerschaufel gedrückt oder geschlagen wird; aus Seitenabschlußprofilen (Vertikalholm), die ebenso wie die Amboßprofile Rechteckquerschnitt besitzen können; und aus einem unteren Spitz- oder Schneidenprofil mit Dreieck-Querschnitt.

Um derartige Verbauplatten bei Aufbau oder Rückbau, beispielsweise während der Montage zum Herstellen einer Verbaubox oder während des Einsetzens in den Graben beim Gleitschienenverbau oder Boxenverbau, anheben und dirigieren zu können, werden Haltepunkte benötigt, an denen ein Kranhaken, Seil oder dergleichen so sicher zu befestigen ist, daß Unfälle (z.B. durch herabfallende Platten) vermieden werden. Aus diesem Grunde werden an den Oberkanten der Verbauplatten z.B. nach DE 41 11 266 C1, Ösen vorgesehen. Im Bekannten unterbrechen die Ösen die Amboßtraverse. Dadurch wird die Rahmenkonstruktion geschwächt. Die ganze Platte, auf deren Oberkante bei der Anwendung zwecks Eintreibens oft mit der Baggerschaufel geschlagen wird, neigt also speziell im Bereich der Ösen zu Biegeknickungen.

Die US-A-35 93 528 beschreibt eine Verbauplatte zum Einsatz bei der Grabenverschalung im Tiefbau, bestehend aus einem versteiften rechteckigen Deckblech und umlaufenden, mit dem Deckblech verschweißten Hohlprofilen. An den vier inneren Ecken der Verbauplatte befinden sich Lift-Augen. Diese werden an die Hohlprofile angeschweißt. Es handelt sich also um außen an die Verbauplatten angrenzend an deren umlaufende Hohlprofile angesetzte Laschen mit Einhängeloch. Derartig angeschweißte Teile werden im rauhen Betrieb auf der Baustelle leicht umgebogen, so daß sie durch einen Kranhaken nicht mehr zu erfassen sind.

Bei der Montage einer Verbaubox aus zwei Verbauplatten wird im allgemeinen die eine Verbauplatte auf den Boden gelegt, daraufhin werden Spreizen (das sind Abstandhalter zwischen im Graben gegenüberstehenden Verbauplatten) in der auf dem Boden liegenden Platte befestigt, die zweite Platte wird dann mit einem Kran über die erste Platte gehoben, und die Spreizen werden von unten in die zweite Platte eingesetzt und dort befestigt. Bei dieser Arbeit muß die zweite Platte exakt mit dem Kran dirigierbar sein und sicher gehalten werden, damit Unfälle nicht auftreten können. Zu diesem Zweck werden in der Praxis die äußeren Schmalseiten der beiden Seitenabschlußprofile der Platte bis etwa zur Spitze der Schneide des unteren Hohlprofils als "freie" Dreieckblechlaschen vorgezogen und mit einem Einhängeloch ausgestattet. Beim waagerechten Dirigieren kann der Kran dann an den beiden Dreiecklaschen und in den Ösen der der Plattenoberkante zugeordneten Anschlagpunkten, also an vier Punkten, angreifen.

Die seitlich an den Längsenden der Schneide vorgesehenen, durchbohrten Laschen werden im allgemeinen nach kurzer Benutzungszeit verbogen oder sogar abgebrochen. In der Praxis wird daher die Verbauplatte beim Montieren an der Schneidenkante meist gehalten, indem - ohne besonderen Anschlagpunkt - die Kranhaken einfach über die Schneide gehängt werden. Es besteht dann immer die Gefahr, daß der eine oder andere Haken bei angehobener Platte seitlich verrutscht, so daß die ganze Platte ins Kippen kommt.

Die Befestigungsstellen zum Angriff eines Krans werden aber nicht nur bei der Montage, sondern auch beim Einsetzen in den Graben, beim Weiterziehen im Graben oder beim Rückbau benötigt. Es muß auf jeden Fall ausgeschlossen werden, daß eine Verbauplatte oder eine daraus gebildete Verbaubox beim Einsetzen in den Graben oder beim Herausnehmen aus dem Graben vom Kran abrutschen kann.

Der Erfindung liegt die Aufgabe zugrunde, eine insgesamt biegestabile und speziell an der Oberkante gegenüber den beim Eintreiben mit dem Bagger wirkenden Kräften biegeknickstabile Verbauplatte zu schaffen, die sowohl montage- als auch rückbaufreundlich ist und die die Stabilität des Hohlprofilrahmens nicht beeinträchtigende und trotzdem einen sicheren Halt für den Kranangriff gewährleistende Befestigungspunkte aufweist.

Die erfindungsgemäße Lösung wird im Anspruch 1 angegeben. Verbesserungen und weitere Ausgestaltungen der Erfindung werden in den Unteransprüchen beschrieben.

Nach der Erfindung wird bei der eingangs angegebenen Verbauplatte in die mit Abstand von den umlaufenden Hohlprofilen umschlossene Plattenfläche mindestens ein durch Kranzugmittel erfaßbares Aufhängeauge eingearbeitet, welches ein separates Befestigungsmittel als Anschlagpunkt für das Kranzugmittel enthält. Unter dem Befestigungsmittel werden unbeweglich oder beweglich, z.B. drehbar, gelagerte Ösen, Haken, Bolzen oder dergleichen verstanden, die dazu geeignet sind, einen Krankhaken, ein Seil oder dergleichen Zugmittel sicher fixiert aufzunehmen, obwohl das Aufhängeauge so weit vom Plattenrand entfernt ist, daß z.B. der Kranhaken nicht über die Plattenkante in das Aufhängeauge greifen kann. Vorzugsweise werden die Aufhängeaugen mit Abstand von den angrenzenden Teilen der Hohlprofile in die Plattenfläche integriert. Grundsätzlich können die Aufhängeaugen aber unmittelbar berührend an die Hohlprofilteile angrenzen.

Nach einer Weiterbildung der Erfindung kann das Aufhängeauge als durch die Verbauplatte durchgehendes Loch ausgebildet sein, oder es kann einseitig bis zu einer Innenwand der Verbauplatte reichen. Im letzteren Fall kann auf der dem Aufhängeauge gegenüberliegenden Seite der Verbauplatte ein zweites Aufhängeauge deckungsgleich gegenüberliegen. Die gegenüberliegenden Augen können aber auch unabhängig voneinander in der Plattenfläche -, immer mit Abstand von den Hohlprofilen -angeordnet werden.

Durch die Erfindung wird eine von den Kranzugmitteln sicher fixiert erfaßbare Befestigungsstelle der Verbauplatte geschaffen, die den Hohlprofil-Rahmen der Verbauplatte nicht berührt und daher dessen Biegestabilität nicht beeinträchtigt. Trotz des durch die Breite des Hohlprofils bedingten großen Abstands jedes der erfindungsgemäßen Aufhängeaugen vom Plattenrand kann das Kranzugmittel sicheren Halt unmittelbar im Aufhängeauge finden, weil dort ein speziell dem jeweils vorgesehenen Kranzugmittel angepaßtes Befestigungsmittel vorgesehen ist.

Das Befestigungsmittel kann nach einer Weiterbildung der Erfindung als schwenkbar um eine parallel zur Plattenfläche liegende Achse gelagerte Öse vorliegen. Die Öse kann symmetrisch oder unsymmetrisch in Bezug auf die Achse ausgebildet werden. Insbesondere im letzteren Fall kann die Öse so geformt werden, daß sie in einer Schwenkposition über die angrenzende Außenfläche des Deckblechs der Platte übersteht. Das Kranzugmittel kann dann die Öse außen auf der Verbauplattte erfassen. Die Schwenkbarkeit der Öse hat gegebenenfalls zugleich den Vorteil, daß die Öse auch im Aufhängeauge durch Umklappen versenkbar ist. Die unsymmetrischen Ösen kommen bevorzugt in den einseitig offenen Aufhängeaugen zum Einsatz. In als durchgehendes Loch ausgebildeten Aufhängeaugen werden bevorzugt die "symmetrischen" Ösen vorgesehen, die in jeder Schwenkstellung (um ihre Achse) ganz innerhalb des Plattenvolumens liegen und demgemäß kein Hindernis in der Plattenfläche darstellen.

Anstelle der festen oder beweglichen Ösen können auch Stahlstäbe bzw. Bolzen als Befestigungsmittel vorgesehen werden. Die Stäbe können in der Mittelebene der Platte, aber auch mehr in der Ebene der Deckbleche liegen. In das Aufhängeauge kann als Befestigungsmittel als weitere Alternative auch eine etwa senkrecht zur Plattenebene stehende Scheibe eingeschweißt werden, die mindestens ein Loch, z. B. zum Einhängen eines Kranhakens, besitzt.

Erfindungsgemäße Aufhängeaugen, insbesondere mit darin fest oder beweglich schwenkbar gelagerten Befestigungs- bzw. Anschlagmitteln für Kranösen, Seile oder dergleichen können sowohl im oberen Bereich der Verbauplatte, angrenzend an das dortige Hohlprofil-Rahmenteil als auch im unteren Bereich der Verbauplatte, angrenzend an das Hohlprofil mit Dreieck-Querschnitt vorgesehen werden. Wenn ein Aufhängeaugenpaar im oberen Drittel der Plattenfläche und ein Aufhängeaugenpaar im unteren Drittel der Plattenfläche jeweils mit Abstand vom umlaufend vorgesehenen Hohlprofil vorhanden ist, kann die Verbauplatte in Vier-Punkt-Aufhängung angehoben und mit dem Kran in eine bestimmte horizontale Position, speziell bei der Montage einer Verbaubox, gebracht werden. Die Aufhängeaugen und die darin eingebauten Befestigungsmittel können als Stahlguß-, Schweiß- oder Schmiedeteil ausgebildet werden. Das Aufhängeauge soll einen so stabilen Rahmen erhalten, daß es insgesamt die Stabilität auch der von dem Hohlprofil-Rahmen eingeschlossenen Plattenfläche nicht beeinträchtigt.

Es sei darauf hingewiesen, daß eine Verbauplatte der beschriebenen Art an der Unterkante meist eine Schneide besitzt, daß sich die Erfindung aber auch auf Verbauplatte ohne eine solche Schneide bezieht. Hierzu gehören sogenannte Aufbauplatten, die auf eine in den Boden getriebene Verbauplatte (mit Schneide) "aufgebaut" wird, wenn ein besonders tiefer Graben auszuheben ist. Schließlich besitzen im Gleitschienenverbau eingesetzte Platten oft ebenfalls keine Schneide an der Unterkante. In allen Fällen soll die Verbauplatte jedoch einen umlaufenden Hohlprofil-Rahmen aufweisen, der also gegebenenfalls überall ein Quadrat- oder Rechteckprofil haben kann.

Anhand der schematischen Darstellung von Ausführungsbeispielen werden Einzelheiten der Erfindung erläutert. Es zeigen:
- Fig. 1: eine Ansicht der Innenseite (in den Graben gerichtete Seite) einer Verbauplatte;
- Fig. 2: einen Schnitt längs der Linie II-II von Fig. 1;
- Fig. 3: einen Querschnitt durch eine Verbaubox, etwa entsprechend dem Schnitt III-III von Fig. 1; und
- Fig. 4 bis 8: Ausführungsbeispiele von Aufhängeaugen.

Die in Fig. 1 bis 3 dargestellte, insgesamt mit 1 bezeichnete Verbauplatte besteht aus zwei rechteckigen Deckflächen 2 und 3 mit dazwischen eingeschlossenen Profilblechelementen 4 und einer umlaufenden, mit den Deckblechen 2 und 3 verschweißten Hohlprofilkante, die insgesamt als Rechteck-Rahmenkonstruktion 5 bezeichnet wird und aus je einem ununterbrochen von Ecke 6 zu Ecke 6 reichenden Hohlprofil 7, 8 oder 9 besteht. An den Rahmenecken 6 werden die aufeinanderstoßenden Enden der Holme bzw. Hohlprofile 7 bis 9 so miteinander verschweißt, daß die Rechteck-Rahmenkonstruktion 5 einstückig wird. Die Profilholme 7 bis 9 können längsverschweißt bzw. nahtlos gewalzt oder gezogen sein. Es handelt sich also bevorzugt nicht nur um U- oder C-Profile, sondern um geschlossene Hohlprofile.

Im einzelnen besteht die Rahmenkonstruktion 5 nach Fig. 1 bis 3 aus einem gegen Biegeknickung besonders stabilisierten Druckholm 7 an der Platttenoberkante 10, aus je einem gegen Kräfte in der vertikalen Längsrichtung besonders stabilisierten Vertikalholm 8 an den Plattenseitenkanten 11 und einem die Schneidenkante 12 an der Plattenunterkante 13 aufweisenden Spitz-Hohlprofil 9. Während der Druckholm 7 und der Vertikalholm 8 einen Rechteck-Querschnitt, vorzugsweise mit der langen Rechteckseite parallel zum angrenzenden Deckblech 2, 3, aufweisen sollen, besitzt das Spitz-Hohlprofil 9 an der Unterkante 13 einen Querschnitt etwa in der Form eines rechtwinkligen Dreiecks, dessen eine Kathete 14 senkrecht zur Ebene der angrenzenden Deckbleche 2, 3 dessen andere Kathete 15 in der Fläche des beim Verbau dem Erdreich zugewandten, äußeren Deckblechs 3 liegen und dessen Hypotenuse 16 dem Grabeninnern zugewandt sein soll.

Zum Ansetzen und Befestigen von Spreizen vorgesehene Aufnahmegehäuse 17 werden mit der Öffnung an dem beim Verbau inneren Deckblech 2 in die Verbauplatte 1 benachbart bzw. angrenzend zu den Hohlprofilen - bevorzugt 7 und 8 - eingelassen, ohne daß irgendwelche Schwächungen, insbesondere Ausklinkungen, an den Profilholmen erforderlich wären. Die Aufnahmegehäuse 17 sind natürlich nur dann unbedingt erforderlich, wenn die Verbauplattte 1 im Boxenverbau (ergänzt zu einer Verbaubox 18 mit von Aufnahmegehäuse 17 zu Aufnahmegehäuse der dem Graben gegenüberstehenden Verbauplatten 1 reichenden Spreizen 19 nach Fig. 3), sondern im Gleitschienenverbau eingesetzt wird, gegebenenfalls mit längs der vertikalen Hohlprofile 8, etwa an der gestrichelten Linie angeschweißten oder angeformten T-Schienen 20.

Wenn mit Hilfe einer Verbauplatte 1 eine in Fig. 3 im Schnitt dargestellte Verbaubox 18 montiert werden soll, wird zunächst eine Verbauplatte 1 auf den Boden gelegt, daraufhin werden die Spreizen 19 in die Aufnahmegehäuse 17 der liegenden Verbauplattte 1 eingebaut, anschließend wird die zweite Verbauplatte mit einem Kran so über der ersten Verbauplatte positioniert, daß die Spreizen 19 auch in die Aufnahmegehäuse 17 dieser Platte einzusetzen und dort zu fixieren sind. Um die Verbauplatte sicher dirigieren und anheben zu können, werden im Ausführungsbeispiel verschiedene bevorzugte Möglichkeiten zum Befestigen von Kranzugmitteln vorgesehen.

Das durch die Erfindung geschaffene wesentliche Befestigungsmittel ist das in die Plattenfläche mit Abstand von den umlaufenden Hohlprofilen 7 bis 9 eingebettete Aufhängeauge 21, das ein Befestigungsmittel 22 als Anschlagpunkt für ein Kranzugmittel enthält und daher durch einen Kranhaken, ein am Kran hängendes Seil oder dergleichen sicher fixiert halten kann. Nach Fig. 1 und 2 wird beispielsweise vorgesehen, je ein Aufhängeaugenpaar 23 und 24 im oberen Drittel und im unteren Drittel der Verbauplatte (jeweils mit Abstand vom umlaufend vorgesehenen Hohlprofil 7 bis 9) anzuordnen. Wenn eine Verbauplatte 1 an den durch die beiden Aufhängeaugenpaare 23 und 24 definierten Punkten hängt, kann sie in beliebiger Weise waagerecht dirigiert werden.

Es liegt auch im Rahmen der Erfindung, nur ein Aufhängeauge 21 oder nur ein Aufhängeaugenpaar 23 oder 24 in der Plattenlängsfläche vorzusehen. Beispielsweise kann lediglich das dem oberen Hohlprofil 7 benachbarte Aufhängeaugenpaar 23 vorgesehen werden, wenn es darum geht, die Verbauplatte an diesen Aufhängeaugen 21 bzw. 23 vertikal anzuheben, abzusenken oder im Graben weiterzuziehen. Alternativ kann auch nur das dem unteren Hohlprofil 9 benachbarte Aufhängeaugenpaar 24 vorgesehen werden und zum Anheben der Platte in Kombination mit mindestens einem unmittelbar außen an das obere Hohlprofil 7 über Ösen 25 angeschweißten Ziehring 26 dienen. Gegebenenfalls sollen die Ziehringe 26 so an das obere Hohlprofil 7 geschweißt werden, daß dessen Biegeknickstabilität nicht beeinträchtigt wird. Schließlich kann auch das obere Aufhängeaugenpaar 23 in Kombination mit über die Schneide 12 gehängten Haken zum Anheben der Platte eingesetzt werden.

Die erfindungsgemäßen Aufhängeaugen 21 können nach Fig. 2 und 4 in verschiedener Form ausgebildet werden. Fig. 2 zeigt durch die Verbauplatte 1 durchgehende Augen 21, in denen die jeweiligen Befestigungsmittel, z.B. ein Bolzen oder eine um eine Achse 27 schwenkbare Öse 22, gelagert werden. Alternativ kann nach Fig. 4 auch vorgesehen werden, daß das einzelne Aufhängeauge 21 einseitig nur bis zu einer Innenwand 28 reicht. Dabei ergeben sich zwei weitere Alternativen, nämlich daß zwei Aufhängeaugen 21 an einer Stelle deckungsgleich einander unmittelbar gegenüberstehen (vgl. die obere Ausführung von Fig. 4) oder daß zwei auf verschiedenen Flächen 2, 3 der Verbauplatte 1 vorgesehene Aufhängeaugen 21 unabhängig voneinander in der jeweiligen Fläche verteilt sind (vgl. die untere Alternative von Fig. 4).

Insbesondere wenn im Ausführungsbeispiel nach Fig. 4 ebenso wie im Ausführungsbeispiel nach Fig. 2 ein im Aufhängeauge 21 schwenkbares Befestigungsmittel 22 gewünscht wird, kann es sinnvoll sein, das Befestigungsmittel, als in Bezug auf die zugehörige Achse 27 unsymmetrisch auszubilden, damit eine Schwenkung der Öse 22 aus der Deckfläche 2, 3 der Verbauplatte 1 heraus platzmäßig möglich wird. Hier, wie auch in den anderen Ausführungsbeispielen kann das Befestigungsmittel 22 aber auch einfach als sich parallel zu den Deckflächen 2, 3 erstreckender Bolzen 22' ausgebildet werden. Jedes Aufhängeauge 21 kann einen massiven Rahmen 29 besitzen.

In den Figuren 5 bis 8 werden Ausführungsbeispiele von Befestigungsmitteln in durch die hohle Platte hindurchgehenden Aufhängeaugen dargestellt. Die Ausführungsbeispiele gelten entsprechend, wenn die Aufhängeaugen nach Fig. 4 nur teilweise durch die Platte hindurchgehen.

Fig. 5 zeigt eine Aufhängeauge 21 mit einem ringförmigen Befestigungsmittel 22 a nach Fig. 2, das um eine Achse 27 parallel zur Plattenfläche 2 schwenkbar gelagert ist. Das Ausführungsbeispiel nach Fig. 6 zeigt ein Befestigungsmittel 22 b, das gewissermaßen aus einem halben Ring besteht, der ebenfalls um eine Achse 27 schwenkbar in dem Aufhängeauge 21 gelagert ist.

Das Ausführungsbeispiel nach Fig. 7 zeigt zwei im Aufhängeauge 21 etwa radial verlaufende Befestigungsmittel 22 c, die als Bolzen bzw. Stahlstab ausgebildet sind. Die Stäbe 22 c können im Ausführungsbeispiel in der Ebene der Deckflächen 2 und 3 oder irgendwo innerhalb des Aufhängeauges 21 angeordnet sein. Jeder der Stäbe 22 c bildet gewissermaßen eine Speiche in dem Aufhängeauge 21. Im Ausführungsbeispiel nach Fig. 8 wird ein Befestigungsmittel 22 d im Aufhängeauge 21 vorgesehen, das als etwa senkrecht zur Plattenebene stehende Scheibe ausgebildet ist. Die Scheibe besitzt mindestens ein Loch 22 e, in das bei Anwendung ein Kranhaken einzuhängen ist. Die Scheibe 22 d steht wie die Bolzen 22 c von Fig. 7 etwa radial in dem Aufhängeauge 21.

Eine zum Einsatz bei der Grabenverschalung im Tiefbau vorgesehene Verbauplatte wird montage- und rückbaufreundlich sowie zugleich biegeknickstabil selbst gegenüber den beim Eintreiben mit der Baggerschaufel wirkenden Kräften, wenn eine den Plattenrahmen bildende mit dem übrigen Plattenteil verschweißte Hohlprofil-Rahmenkonstruktion vorgesehen ist und wenn in die Plattenfläche mit Abstand von den umlaufenden Hohlprofil-Rahmenteilen mindestens ein Aufhängeauge eingearbeitet ist, welches ein Befestigungsmittel für ein Kranzugmittel enthält.

### Bezugszeichenliste

- 1 =: Verbauplatte
- 2 =: inneres Deckblech
- 3 =: äußeres Deckblech
- 4 =: Profilblechelement
- 5 =: Rechteck-Rahmenkonstruktion
- 6 =: Rahmenecke
- 7 =: Druckholm
- 8 =: Vertikalholm
- 9 =: Spitzprofil
- 10 =: Plattenoberkante
- 11 =: Plattenseitenkante
- 12 =: Schneidekante
- 13 =: Plattenunterkante
- 14, 15 =: Kathete
- 16 =: Hypotenuse
- 17 =: Aufnahmegehäuse
- 18 =: Verbaubox
- 19 =: Spreize
- 20 =: T-Schiene
- 21 =: Aufhängeauge
- 22 =: Befestigungsmittel, Öse
- 22' =: Bolzen
- 23, 24 =: Aufhängeaugenpaar
- 25 =: Öse
- 26 =: Ziehring
- 27 =: Achse
- 28 =: Innenwand
- 29 =: Rahmen

## Patentansprüche

1. Verbauplatte (1) bestehend aus zwischen zwei rechteckigen Deckblechen (2, 3) eingeschlossenen Profilblechelementen (4) und umlaufenden, mit den Deckblechen verschweißten Hohlprofilen (7 bis 9), vorzugsweise als Rahmenkonstruktion aus umlaufend geschlossenen Hohlprofilen, zum Einsatz bei der Grabenverschalung im Tiefbau, wobei in die von den umlaufenden Hohlprofilen (7 bis 9) umschlossene Plattenfläche mindestens ein durch Kranzugmittel erfaßbares Aufhängeauge (21) eingearbeitet ist, welches ein separates Befestigungsmittel (22) als Anschlagpunkt für das Kranzugmittel enthält.

2. Verbauplatte nach Anspruch 1,
**dadurch gekennzeichnet,**
daß als Befestigungsmittel eine schwenkbar, insbesondere um eine parallel zur Plattenfläche liegende Achse (27), gelagerte und symmetrisch oder unsymmetrisch in Bezug auf die Achse (29) geformte Öse (22) vorgesehen ist.

3. Verbauplatte nach Anspruch 1 oder 2,
**dadurch gekennzeichnet,**
daß als Befestigungsmittel (2) mindestens ein wie eine radiale Speiche im Aufhängeauge (21) verschweißter Bolzen (22 c) vorgesehen ist.

4. Verbauplatte nach mindestens einem der Ansprüche 1 bis 3,
**dadurch gekennzeichnet,**
daß als Befestigungsmittel (22) eine im wesentlichen senkrecht zur Plattenfläche stehende Scheibe (22 d) in das Aufhängeauge (21) eingeschweißt ist, die mindestens ein Loch (22 e), bevorzugt einer Größe zum Einhängen eines Kranhakens, aufweist.

5. Verbauplatte nach mindestens einem der Ansprüche 1 bis 4,
**dadurch gekennzeichnet,**
daß das Befestigungsmittel (22) in dem Aufhängeauge (21) aus Stahlguß, Schweiß- oder Schmiedestahl besteht.

## Claims

1. Lining panel (1) consisting of profiled sheet metal members (4) enclosed between two rectangular cover plates (2, 3) and peripheral hollow profiles (7 to 9) welded to the cover plates, preferably as a frame construction of hollow profiles closed on their periphery, for use in trench planking in underground working, in which case machined in the panel surface enclosed by the peripheral hollow profiles (7 to 9) is at least one suspension eye (21) able to be grasped by crane pulling means, which suspension eye contains separate fastening means (22) as an abutment point for the crane pulling means.

2. Lining panel according to Claim 1, characterised in that provided as the fastening means is a ring (22) mounted to tilt, in particular about an axis (27) lying parallel to the surface of the panel and which is shaped symmetrically or asymmetrically with respect to the axis (27).

3. Lining panel according to Claim 1 or 2 characterised in that provided as fastening means (2) is at least one bolt (22c) welded as a radial spoke in the suspension eye (21).

4. Lining panel according to at least one of Claims 1 to 3, characterised in that as the fastening means (22), a disc (22d) which is substantially perpendicular to the surface of the panel is welded in the suspension eye (21), which comprises at least one hole (22e), preferably of a size for the suspension of a crane hook.

5. Lining panel according to at least one of Claims 1 to 4, characterised in that the fastening means (22) in the suspension eye (21) consist of cast steel, mild steel or forged steel.

## Revendications

1. Panneau de coffrage (1) formé d'éléments en tôle profilée (4) inclus entre deux tôles extérieures (2, 3) rectangulaires et de profilés creux (7 à 9) périphériques soudés avec les tôles extérieures, de préférence sous la forme d'une structure-cadre formée de profilés creux fermés en cercle, pour utilisation en génie civil en tant que coffrage de tranchées, dans lequel au moins un oeil de suspension (21) est travaillé dans la surface du panneau entourée par les profils creux (7 à 9) périphériques, des moyens de traction de grue pouvant pénétrer dans l'oeil, ledit oeil de suspension comportant un moyen de fixation (22) séparé formant un point de butée pour le moyen de traction de grue.

2. Panneau de coffrage selon la revendication 1, caractérisé en ce qu'il est prévu comme moyen de fixation un oeillet (22) monté pivotant, notamment autour d'un axe (27) parallèle à la surface du panneau, et formé de manière symétrique ou asymétrique par rapport à l'axe (27).

3. Panneau de coffrage selon la revendication 1 ou 2, caractérisé en ce qu'il est prévu comme moyen de fixation (22) au moins une tige (22c) scudée comme un rayon radial dans l'oeil de suspension (21).

4. Panneau de coffrage selon au moins une des revendications 1 à 3, caractérisé en ce qu'une plaque (22d) placée sensiblement perpendiculairement à la surface du panneau est soudée comme moyen de fixation (22) dans l'oeil de suspension (21), laquelle plaque comporte au moins un trou (22e), de préférence d'une dimension permettant de suspendre un crochet de grue.

5. Panneau de coffrage selon au moins une des revendications 1 à 4, caractérisé en ce que le moyen de fixation (22) dans l'oeil de suspension (21) est en acier moulé, soudé ou forgé.
